# EUROPÄISCHE PATENTSCHRIFT

(11) **EP 3 394 515 B1**
(45) Veröffentlichungstag und Bekanntmachung des Hinweises auf die Patenterteilung: **06.05.2026**
(21) Anmeldenummer: 16717921.7
(22) Anmeldetag: 20.04.2016
(51) Int. Cl.: F24C 7/08, H05B 6/64, A47J 43/07

(54) **SYSTEM ZUR ZUBEREITUNG VON MINDESTENS EINEM NAHRUNGSMITTEL SOWIE VERFAHREN ZUM BETREIBEN DES BETREFFENDEN SYSTEMS**
SYSTEM FOR THE PREPARATION OF AT LEAST ONE FOOD PRODUCT AND METHOD FOR OPERATING THE RELEVANT SYSTEM
SYSTÈME SERVANT À LA PRÉPARATION D'AU MOINS UN PRODUIT ALIMENTAIRE ET PROCÉDÉ POUR FAIRE FONCTIONNER LEDIT SYSTÈME

(43) Veröffentlichungstag der Anmeldung: 31.10.2018
(73) Patentinhaber: Vorwerk & Co. Interholding GmbH, 42275 Wuppertal (DE)
(72) Erfinder: KOETZ, Hendrik, 58300 Wetter (DE)
(74) Vertreter: Bals & Vogel Patentanwälte PartGmbB
(86) Internationale Anmeldenummer: PCT/EP2016/058813
(87) Internationale Veröffentlichungsnummer: WO 2017/182074

(56) Entgegenhaltungen:
- EP-A1- 2 930 433
- WO-A1-2010/102261
- DE-A1- 102011 087 274
- DE-A1- 102013 225 404
- DE-A1- 19 718 399
- US-A1- 2009 236 335

## Beschreibung

Die Erfindung betrifft ein System zur Zubereitung von mindestens einem Nahrungsmittel sowie ein Verfahren hierzu.

Zurzeit sind Systeme bekannt, bei denen der Benutzer eine Vielzahl von Informationen über den Garprozess sowie das zu garende Lebensmittel dem System übermitteln muss. Dies bedeutet einen erhöhten Zeitaufwand für den Benutzer. Zudem ergibt sich das Problem, dass trotz der korrekten Eingabe der genannten Informationen in das System häufig das Nahrungsmittel innerhalb des Garraums nicht optimal gegart wird.

Das Dokument EP 2 930 433 A1 offenbart ein System zur Zubereitung von einem Nahrungsmittel.

Es ist Aufgabe der vorliegenden Erfindung, zumindest teilweise die voranstehend beschriebenen Nachteile zu beheben. Insbesondere ist es Aufgabe der vorliegenden Erfindung, ein verbessertes System zur Zubereitung von wenigstens einem Nahrungsmittel sowie ein Verfahren hierzu bereitzustellen, sodass das Nahrungsmittel möglichst fehlerfrei innerhalb des Garraums gegart wird.

Die voranstehende Aufgabe wird gelöst durch ein System mit sämtlichen Merkmalen des Anspruches 1 sowie durch ein Verfahren mit sämtlichen Merkmalen des Anspruches 17. Weitere Merkmale und Details der Erfindung ergeben sich aus den jeweiligen Unteransprüchen, der Beschreibung und den Zeichnungen. Dabei gelten Merkmale und Details, die in Zusammenhang mit dem erfindungsgemäßen Verfahren beschrieben sind, selbstverständlich auch in Zusammenhang mit dem erfindungsgemäßen System und jeweils umgekehrt, sodass bezüglich der Offenbarung zu den einzelnen Erfindungsaspekten stets wechselseitig Bezug genommen wird bzw. genommen werden kann.

Die Aufgabe wird insbesondere durch ein System zur Zubereitung von mindestens einem Nahrungsmittel mit einem Garraum gelöst, in dem das Nahrungsmittel zubereitbar ist, wobei das System mit einer Objekterkennung zur automatischen Ermittlung von Eingangsgrößen des Nahrungsmittels, einer Kontrolleinheit, die anhand der Eingangsgrößen Gardaten ermittelt, und einer Energieeinheit ausgeführt ist, um in Abhängigkeit der Gardaten eine dem Nahrungsmittel spezifizierte Zuführung von Energie in den Garraum auszuführen.

Hierbei ist insbesondere vorgesehen, dass die Objekterkennung von sich aus definierte Eingangsgrößen des Nahrungsmittels erfasst, damit das System entsprechende Gardaten generieren kann, sodass die Energieeinheit genau abgestimmt zu den im Garraum sich befindenden Nahrungsmitteln Energie in den Garraum einbringen kann, sodass die Nahrungsmittel in einen möglichst optimalen, genussfähigen Zustand gebracht werden bzw. gegart werden. Erfindungsgemäß wird automatisch eine Zubereitungsvorschrift zum Garen des sich im Garraum befindenden Nahrungsmittels verwendet, sodass keine zeitaufwändige oder fehleranfällige Eingabe von Gardaten in das System durch den Benutzer notwendig ist. Mittels des erfindungsgemäßen Systems können die Gardaten des jeweiligen Nahrungsmittels genau bestimmt werden und insbesondere die Zubereitungsvorschriften dahingehend für das Garen angepasst werden, als dass zum Beispiel große und schwere Nahrungsmittel länger und/oder mit einer höheren Temperatur zubereitet werden. Kleine und leichte Nahrungsmittel, insbesondere derselben Kategorie oder Art, werden entsprechend kürzer und/oder bei geringerer Temperatur durch das erfindungsgemäße System zubereitet bzw. gegart. Die Erfindung schließt mit ein, dass gleichzeitig mehrere Nahrungsmittel der gleichen Art und/oder unterschiedlicher Art zubereitet werden, wobei die Zuführung von Energie auf das jeweilige Nahrungsmittel unterschiedlich erfolgt. Hierbei kann das System derart ausgeführt sein, dass die Garzeit für alle sich im Garraum befindenden Nahrungsmittel die gleiche ist. Selbstverständlich kann das System ebenfalls mitberücksichtigen, dass sich die Garzeit in Abhängigkeit vom jeweiligen Nahrungsmittel während der Zubereitung unterscheidet. Erfindungsgemäß kann das System derart ausgelegt sein, dass der Nutzer individuell hinsichtlich Gardaten, natürlich im Rahmen der Zubereitungsvorschrift, variieren kann. Das bedeutet, dass das System dem Benutzer individuell einen Spielraum für gewisse Gardaten lässt, die er individuell einstellen kann. Hieraus ergeben sich entsprechende weitere Gardaten, wie zum Beispiel Gartemperatur, die das System dann fest vorgibt.

Vorzugsweise kann die Eingangsgröße zumindest einer der folgenden Parameter des Nahrungsmittels sein:
- Größe,
- Gewicht,
- Art,
- Anzahl,
- Temperatur,
- Position im Garraum.

Die genannten Eingangsgrößen verstehen sich nicht als abgeschlossene Aufzählung, selbstverständlich können weitere Parameter als Eingangsgröße in Betracht kommen. Die Größe und das Gewicht als Eingangsgröße sind bei einer Ausführungsform der Erfindung vorteilhaft, um für die Zubereitungsvorschrift eine entsprechende Garzeit und/oder Gartemperatur für das jeweilige Nahrungsmittel zu bestimmen. Selbstverständlich kann die Art des Nahrungsmittels und/oder die Anzahl der Nahrungsmittel wichtig sein, um entsprechende Gardaten zu bestimmen. Die Eingangsgröße Temperatur kann ebenfalls vom erfindungsgemäßen System eine Berücksichtigung finden, wobei die Temperatur die Nahrungsmitteltemperatur ist. Damit im Garraum das Nahrungsmittel gezielt mit der entsprechenden Energie zum Garen beaufschlagt werden kann, kann die Position im Garraum als Information für das System nützlich sein.

Erfindungsgemäß kann vorgesehen sein, dass das System eine Garvorrichtung ist, die den Garraum und/oder die Energieeinheit und/oder die Objekterkennung aufweist, insbesondere dass die Garvorrichtung ein Ofen ist. Der Garraum kann geschlossen oder offen innerhalb des Systems, insbesondere der Garvorrichtung, ausgeführt sein. Die Garvorrichtung kann zudem ein Teil einer Ofen-Kochfeld-Kombination sein. Alternativ kann die Garvorrichtung ein eigenständiges Kochfeld sein.

Erfindungsgemäß ist unter Zubereitung des betreffenden Nahrungsmittels mittels des Systems ein Garen gemeint, das beispielsweise eine feuchte Gartechnik oder eine trockene Gartechnik umfassen kann. Bei der feuchten Gartechnik ist die Zuhilfenahme von Wasser von Bedeutung. Folgende feuchte Gartechniken sind hierbei denkbar: Kochen, Dampfgaren, Dünsten, Garziehen, Druckgaren, Niedertemperaturgaren oder Vakuumgaren. Trockene Gartechniken sind ebenfalls in dieser Erfindung mit umfasst, wie zum Beispiel Braten, Sautieren, Grillen, Frittieren, Schmoren. In einer weiteren Ausführungsform der Erfindung kann die Energieeinheit Hochfrequenzstrahlung in den Garraum aussenden, die insbesondere zwischen 2 GHz und 3 GHz, insbesondere bevorzugt 2,4 GHz, betragen. Hierdurch lässt sich eine effiziente Zubereitung der Nahrungsmittel erzielen.

Vorteilhafterweise kann im Rahmen der Erfindung die Objekterkennung zumindest eine Kamera aufweisen, durch die zumindest eine Eingangsgröße ermittelbar ist, insbesondere kann die Kamera in der Garvorrichtung integriert sein. Beispielsweise kann die Kamera so ausgelegt sein, dass sie Informationen sammelt, um die Größe und/oder das Gewicht und/oder die Art und/oder die Anzahl der Nahrungsmittel und/oder die Temperatur des Nahrungsmittels und/oder die Position im Garraum des Nahrungsmittels zubestimmen. Denkbar ist, dass die Kamera ein oder mehrere Bilder des Nahrungsmittels aufnimmt. Vorteilhafterweise erfolgt die Objekterkennung mittels optischer Erkennungsverfahren, wie soeben geschildert zum Beispiel mit einer oder mehreren Kameras. Ebenfalls umfasst die Erfindung, dass die Objekterkennung über akustische oder andere physikalische Erkennungsverfahren ausgeführt wird.

Vorteilhafterweise weist die Objekterkennung ein oder mehrere Bildsensoren auf, sodass ein oder mehrere Eingangsgrößen des Nahrungsmittels erfasst werden können. Die Objekterkennung kann des Weiteren zumindest eine 2D-Kamera oder eine 3D-Kamera umfassen, sodass beispielsweise die Größe und/oder das Volumen als Eingangsgröße erfasst werden können.

Ferner ist es denkbar, dass die Objekterkennung die Kontrolleinheit und/oder eine Vorrichtung zur Messung zumindest einer Eingangsgröße, insbesondere des Gewichtes, aufweist. Vorzugsweise ist die Objekterkennung derart konfiguriert, dass aus definierten Eingangsgrößen die noch fehlende Eingangsgröße wie "Gewicht" berechnet und/oder ermittelt wird.

Alternativ kann eine separate Vorrichtung zur Messung des Gewichtes vorgesehen sein, wobei die Vorrichtung als Waage ausgeführt ist. Bei dieser Ausführungsform ermittelt die Objekterkennung zumindest einen Teil der Eingangsgrößen des Nahrungsmittels, wobei die Vorrichtung zur Messung des Gewichtes separat innerhalb des Systems vorgesehen ist. Sämtliche Eingangsgrößen werden erfindungsgemäß der Kontrolleinheit übermittelt, die anhand der Eingangsgrößen die Gardaten bestimmt.

Ein weiterer Vorteil kann im Rahmen der Erfindung dadurch erzielt werden, dass eine Datenbank vorgesehen ist, aus der Funktionsdaten zur Ermittlung der Gardaten durch die Kontrolleinheit auslesbar sind oder aus der Gardaten durch die Kontrolleinheit auslesbar sind, insbesondere dadurch, dass die Garvorrichtung die Datenbank aufweist. Die Datenbank kann zum Beispiel Funktionsdaten enthalten, anhand dieser eine Ermittlung der Gardaten erst möglich wird. Beispielsweise ist es denkbar, dass die Objekterkennung zumindest die Eingangsgröße "Größe" sowie "Art" ermittelt. Die fehlende Eingangsgröße "Gewicht" kann zum Beispiel aus den Funktionsdaten bestimmt werden, indem zum Beispiel die Dichte bezogen auf die Art des Nahrungsmittels in den Funktionsdaten gespeichert ist und folglich daraus das Gewicht berechnet werden kann: Dichte * Volumen = Masse (Gewicht). Die Datenbank kann in der Kontrolleinheit integriert sein, wobei die Funktionsdaten in einer weiteren möglichen Ausführungsform der Erfindung veränderbar sind, beispielsweise sukzessive durch den Benutzer während der Benutzung des Systems.

Vorteilhaft ist zudem, dass die Garvorrichtung Wände aufweist, die den Garraum begrenzen, insbesondere die Wände einen Boden, Seitenwände und eine Decke umfassen. Vorteilhafterweise weist die Garvorrichtung ein Schließelement auf, insbesondere eine Tür, die sich beim Garprozess in einer verschlossenen Position befindet, wodurch der Garraum von der Außenwelt abgeschlossen ist.

Weiter ist im Rahmen der Erfindung denkbar, dass die Energieeinheit in zumindest einer Wand angeordnet ist, wobei die Energieeinheit eine Vielzahl an Energieelementen aufweist, die derart in oder an der zumindest einen Wand angeordnet sind, dass sich eine flächige Energieeinheit ergibt. Ein besonders effizienter Energieeintrag erfolgt dann, wenn die Energieeinheit in der Decke oder im Boden der Garvorrichtung angeordnet ist. Ebenfalls kann es vorgesehen sein, dass in sämtlichen Wänden die Energieeinheit integriert ist, wodurch ein hocheffizientes Garen realisierbar ist.

Des Weiteren umfasst das erfindungsgemäße System, dass die flächige Energieeinheit den Abmaßen der zumindest einen Wand angepasst ist, in der oder an der die Energieeinheit angeordnet ist, wobei die flächige Energieeinheit mindestens 50 % den Abmaßen der zumindest einen Wand entspricht, vorzugsweise die flächige Energieeinheit mindestens 80 % den Abmaßen der zumindest einen Wand entspricht. Jede Wand weist eine Fläche auf, die dem Garraum zugewandt ist. Die flächige Energieeinheit weist vorteilhafterweise das Abmaß dieser Fläche auf, wodurch ein effizienter Energieeintrag in den Garraum erzielbar ist.

Vorteilhaft hat sich gezeigt, dass das Energieelement als Antenne ausgebildet ist, mit der Energie als Hochfrequenzstrahlung in den Garraum aussendbar ist. Hierbei ist es denkbar, dass die Antennen derart ausgebildet sind, dass sie individuell ansteuerbar sind, sodass eine Mehrzahl an Garraumzonen im Garraum entstehen. Entsprechend der ermittelten Gardaten kann die Objekterkennung, insbesondere die Kontrolleinheit, dafür sorgen, dass die Energieeinheit maßgeschneidert bezüglich des Nahrungsmittels, das sich in dem Garraum befindet, betrieben wird. Es werden lediglich die Bereiche innerhalb des Garraums mit Energie versorgt, in denen sich das Nahrungsmittel befindet. Die Gardaten können sich zwischen den Garraumzonen selbstverständlich unterscheiden.

Zudem kann es vorteilhaft vorgesehen sein, dass die Garvorrichtung eine Anzeige aufweist, mit der zumindest eine Eingangsgröße und/oder Gardaten anzeigbar sind. Die Anzeige kann ebenfalls als Eingabevorrichtung dienen, um dem Benutzer zu ermöglichen, zumindest eine Eingangsgröße und/oder ein oder mehrere Gardaten auszuwählen und/oder einzugeben.

Es kann ferner möglich sein, dass eine Cloud vorgesehen ist, die die Datenbank und/oder die Kontrolleinheit aufweist. Die Cloud kann ein Netzwerk, insbesondere ein Rechnernetzwerk, sein, wobei mehrere erfindungsgemäße Systeme mit der Cloud in Datenkommunikation stehen können. Die Objekterkennung und/oder die Kontrolleinheit des einen Systems können Daten, insbesondere Eingangsgrößen und/oder Gardaten, untereinander, beispielsweise über die Cloud, austauschen, wodurch eine Effizienzsteigerung zur Zubereitung des mindestens einen Nahrungsmittels erzielt werden kann oder eine verbesserte automatische Ermittlung von Eingangsgrößen durch die Objekterkennung realisiert werden kann. Das System mit der Cloud und/oder das Gesamtsystem, welches aus mehreren erfindungsgemäßen Systemen, insbesondere mit der Cloud, ausgebildet ist, kann selbstlernend sein. Die Erfindung kann beispielsweise ein wissensbasiertes System, insbesondere ein Expertensystem, umfassen.

Zudem ist es denkbar, dass die Objekterkennung außerhalb des Garraums erfolgt. Vorteilhafterweise muss zumindest eine Wand der Garvorrichtung es ermöglichen, automatisch Eingangsgrößen des Nahrungsmittels zu bestimmen. Vorzugsweise weist eine Wand eine Art Fenster auf, sodass die außenliegende Objekterkennung durch dieses Fenster in den Garraum gerichtet ist, um Eingangsgrößen des Nahrungsmittels zu ermitteln.

Ebenfalls ist es im Rahmen der Erfindung denkbar, dass die Objekterkennung die Ermittlung von Eingangsgrößen des Nahrungsmittels außerhalb der Garvorrichtung ausführt. Anschließend stellt der Benutzer die Nahrungsmittel in den Garraum, die im nächsten Schritt durch die Energieeinheit entsprechend gegart werden können.

Zudem kann es erfindungsgemäß denkbar sein, dass die Objekterkennung eine mobile Objekterkennungsvorrichtung ist, mit der zumindest teilweise Eingangsgrößen außerhalb des Garraumes ermittelbar sind, wobei die Objekterkennungsvorrichtung Kommunikationsschnittstellen aufweist, sodass eine Datenkommunikation zwischen der Cloud und/oder der Garvorrichtung und/oder der Kontrolleinheit möglich ist. Die mobile Objekterkennungsvorrichtung kann sämtliche Merkmale aufweisen, die zuvor für die an der Garvorrichtung angeordnete Objekterkennung beschrieben worden sind. Bei der mobilen Objekterkennungsvorrichtung kann es sich zum Beispiel um ein mobiles Telefon handeln, welches zum einen die Funktion der Ermittlung der Eingangsgrößen aufweist. Zum anderen kann es mit der Kontrolleinheit versehen sein, die hierzu Gardaten ermittelt, mit denen das erfindungsgemäße System entsprechend die Energieeinheit betreiben kann, um die Nahrungsmittel entsprechend garen zu können.

Zudem kann es erfindungswesentlich sein, dass die Objekterkennung eine Lichtquelle zur Ausleuchtung des Garraumes aufweist. Es hat sich herausgestellt, dass eine verbesserte Objekterkennung erzielt wird, wenn der Garraum entsprechend ausgeleuchtet ist, sodass zufriedenstellend Eingangsgrößen des Nahrungsmittels über die Objekterkennung ermittelt werden können.

Es ist ferner möglich, dass eine thermische Isolierung zwischen der Objekterkennung und dem Garraum vorgesehen ist. Die thermische Isolierung ist nur dann vorteilhaft, wenn die Objekterkennung innerhalb oder am Garraum angeordnet ist, wodurch die Objekterkennung durch Strahlung, Wärme, Verschmutzung, Staub, etc. wirkungsvoll geschützt werden kann.

Ebenfalls Gegenstand der Erfindung ist ein Verfahren mit den Merkmalen des Anspruches 17. Damit bringt das Verfahren die gleichen Vorteile mit sich, wie sie ausführlich mit Bezug auf das erfindungsgemäße System beschrieben worden sind.

Vorteilhafterweise weist das Verfahren eine Datenbank mit Funktionsdaten auf, die zumindest teilweise in Kombination mit den Eingangsgrößen stehen. Die Eingangsgrößen können zumindest einer der folgenden Parameter des Nahrungsmittels sein: Größe, Gewicht, Art, Anzahl, Temperatur, Position im Garraum. Die Gardaten bestimmen eine Zubereitungsvorschrift zum Garen des Nahrungsmittels, wobei die Gardaten mindestens eine der folgenden Größen sein können: Garzeit und Gartemperatur. Vorteilhafterweise kann aus den Funktionsdaten eine Ermittlung der Eingangsgrößen und/oder der Gardaten erfolgen.

In einer Ausführung der Erfindung ermittelt die Objekterkennung zumindest die Eingangsgrößen Art und/oder Größe des Nahrungsmittels, wobei die Eingangsgröße "Gewicht" unter der Berücksichtigung von Funktionsdaten berechnet wird. Zusätzlich oder alternativ ist die Eingangsgröße Gewicht des Nahrungsmittels durch die Objekterkennung messbar.

Insbesondere ist es denkbar, dass die Objekterkennung zumindest die Eingangsgrößen Art und/oder Größe und/oder Gewicht des Nahrungsmittels ermittelt und/oder misst. Beispielsweise umfasst das erfindungsgemäße Verfahren, dass die Eingangsgrößen Art und Größe des Nahrungsmittels über die Objekterkennung ermittelt und bestimmt werden, wobei das Gewicht des Nahrungsmittels über eine separate Messvorrichtung gemessen wird. Die gemessene Eingangsgröße wird anschließend für die Ermittlung der Gardaten verwendet.

Zudem umfasst das erfindungsgemäße Verfahren, dass die Energieeinheit eine Vielzahl an Energieelementen aufweist, die insbesondere nebeneinander angeordnet sind, sodass dem Garraum gleichmäßig Energie zugeführt werden kann, wobei in Abhängigkeit von den Eingangsgrößen und/oder Gardaten derart Energie dem Garraum zuführbar ist, dass mehrere Garraumzonen entstehen, die mit unterschiedlichen Gardaten betreibbar sind. Hierdurch können besonders effizient und wirkungsvoll Lebensmittel innerhalb des Garraums zubereitet werden.

Vorteilhafterweise kann das erfindungsgemäße Verfahren derart ausgebildet sein, dass die Objekterkennung mit einer externen Einheit in Datenkommunikation steht, um während des Garprozesses die Eingangsgrößen und/oder Gardaten und/oder Bilder des Nahrungsmittels aufzunehmen und an die externe Einheit zu senden, wobei die externe Einheit ein mobiler Computer und/oder ein Mobiltelefon und/oder Tabletcomputer und/oder eine Anzeigevorrichtung ist. Der Benutzer kann an der externen Einheit somit diverse Informationen ablesen. Zudem kann es in einer weiteren Ausgestaltung des erfindungsgemäßen Verfahrens ebenfalls denkbar sein, dass über die externe Einheit das erfindungsgemäße Verfahren gesteuert und/oder geregelt werden kann. Das bedeutet zum Beispiel, dass der Benutzer Gardaten, die erfindungsgemäß durch das Verfahren automatisch bestimmt wurden, verändern kann.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
- Fig. 1: eine schematische Darstellung eines erfindungsgemäßen Systems, insbesondere eine Garvorrichtung,
- Fig. 2: eine schematische Darstellung eines erfindungsgemäßen Systems, insbesondere einer Garvorrichtung, mit einer Cloud,
- Fig. 3: eine schematische Darstellung zur Ermittlung von Eingangsgrößen und Gardaten,
- Fig. 4: eine schematische Darstellung eines erfindungsgemäßen Systems, insbesondere eine Garvorrichtung in einem weiteren Ausführungsbeispiel,
- Fig. 5: eine schematische Darstellung zur Ermittlung von Gardaten,
- Fig. 6: eine weitere schematische Darstellung eines alternativen Ausführungsbeispiels zur Ermittlung von Gardaten,
- Fig. 7: ein weiteres Ausführungsbeispiel zur Ermittlung von Gardaten,
- Fig. 8: ein weiteres Ausführungsbeispiel zur Ermittlung von Gardaten,
- Fig. 9: ein mögliches Ausführungsbeispiel einer Energieeinheit, die in einem erfindungsgemäßen System einsetzbar ist,
- Fig. 10: ein weiteres Ausführungsbeispiel eines erfindungsgemäßen Systems, insbesondere einer Garvorrichtung,
- Fig. 11: ein Ausführungsbeispiel eines erfindungsgemäßen Systems mit einer mobilen Objekterkennung, die mit einer Cloud und der erfindungsgemäßen Garvorrichtung in Datenkommunikation steht.
- Fig. 12: ein weiteres Ausführungsbeispiel eines erfindungsgemäßen Systems.

Fig. 1 zeigt ein System 1, 50 zur Zubereitung von mindestens einem Nahrungsmittel 2. Das in Fig. 1 gezeigte System 1, 50 weist einen Garraum 3 auf, in dem sich das Nahrungsmittel 2 befindet. Das System 1, 50 weist eine Objekterkennung 10 zur automatischen Ermittlung von Eingangsgrößen 100 des Nahrungsmittels 2 auf. Die Objekterkennung 10 befindet sich im dargestellten Ausführungsbeispiel innerhalb des Garraums 3 oberhalb des Nahrungsmittels 2. Zudem umfasst das System 1, 50 eine Kontrolleinheit 20, die anhand der Eingangsgrößen 100 Gardaten 110 ermitteln kann. Über eine im System 1, 50 vorliegende Energieeinheit 30 kann in Abhängigkeit der Gardaten 110 Energie dem Nahrungsmittel 2 zugeführt werden.

Bei den Eingangsgrößen 100 kann es sich um folgende Parameter des Nahrungsmittels 2 handeln: Größe 101 des Nahrungsmittels 2, Gewicht 102 des Nahrungsmittels 2, Art 103 des Nahrungsmittels 2, Anzahl 104 der Nahrungsmittel, Temperatur des Nahrungsmittels 2 sowie Position 106 des Nahrungsmittels 2 im Garraum 3.

Die aufgeführten Parameter stellen hierbei keine abschließende Auflistung dar.

Die Gardaten 110 bestimmen eine Zubereitungsvorschrift zum Garen des Nahrungsmittels 2, wobei die Gardaten 110 mindestens eine der folgenden Größen sein können: Garzeit 111 und Gartemperatur 112. Im vorliegenden Ausführungsbeispiel ist das System 1, 50 eine Garvorrichtung 50, die als Ofen ausgebildet ist, wobei die Garvorrichtung 50 Wände 51 aufweist, die den Garraum 3 begrenzen. Alternativ ist im Erfindungsgedanken ebenfalls mit umfasst, dass der Garraum 3 offen ausgebildet ist, das heißt, dass keine Wände den Garraum 3 begrenzen. Gemäß Fig. 1 begrenzt ein Boden 52, Seitenwände 53, eine Decke 54 sowie eine nicht sichtbar dargestellte Tür den Garraum 3. Die Objekterkennung 10 ist an der Decke 54 angeordnet. Ebenfalls ist es gemäß sämtlicher Ausführungsbeispiele denkbar, dass die Objekterkennung 10 vollständig integriert in einer der Wände 51 angeordnet ist. Alternativ zu Fig. 1 umfasst der Erfindungsgedanke ebenfalls, dass die Objekterkennung 10 auch außerhalb des Garraums 3 angeordnet sein kann, welches in Fig. 4 schematisch gezeigt ist.

Die Objekterkennung 10 kann beispielsweise zumindest eine Kamera 14 aufweisen, durch die zumindest eine der vorgenannten Eingangsgrößen 100 ermittelbar ist. Beispielsweise ist es denkbar, dass die Objekterkennung 10 mit einer oder mehreren 2D-Kameras oder 3D-Kameras ausgebildet ist, um effizient die Eingangsgrößen 11 zu bestimmen. In einer möglichen Ausführungsform der Erfindung erkennt die Objekterkennung 10 die Größe des Nahrungsmittels 2. Das System der Garvorrichtung 50 kann zudem aus den Daten der Objekterkennung 10 zusätzlich die Art 103 des Nahrungsmittels 2, die Anzahl 104 des Nahrungsmittels 2 sowie weitere Eingangsgrößen 100, die hier beispielsweise bereits genannt wurden, erkennen. Das Gewicht 102 kann ebenfalls über die Objekterkennung 10 bestimmt werden, wobei beispielsweise über eine Datenbank 120 gemäß Fig. 7 oder Fig. 8 die Kontrolleinheit 20 über ermittelte Eingangsgrößen 100 entsprechende Funktionsdaten 130 entnimmt. Die Funktionsdaten 130 können zur Berechnung des Gewichts 102 verwendet werden. Zum Beispiel kann die Größe 101 (Volumen) als Eingangsgröße 100 bestimmt werden. Zudem kann die Objekterkennung 10 die Eingangsgrößen 103, 104 sowie 106 erkennen. In der Datenbank 120 kann die Dichte des Nahrungsmittels 2 hinterlegt sein. Aufgrund der Kenntnis der Eingangsgröße 103 kann die Kontrolleinheit 20 das Gewicht 102 als Eingangsgröße wie folgt berechnen: Masse = Dichte * Größe (Volumen).

Somit können die Gardaten 110 ermittelt werden, wobei die Kontrolleinheit 20 anschließend diese Gardaten 110 der Energieeinheit 30 gemäß Fig. 7 zur Verfügung stellt.

Gemäß Fig. 8 ist gezeigt, dass neben den Funktionsdaten 130 zusätzlich Gardaten 110 innerhalb der Datenbank 120 integriert sind, sodass die Kontrolleinheit 20 über die ermittelten Eingangsgrößen 100 aus der Datenbank 120 zumindest teilweise oder sämtliche Gardaten 110 erhält bzw. auslesen kann.

In Fig. 1 ist eine weitere Alternative zur Bestimmung der Eingangsgröße "Gewicht" 102 schematisch dargestellt. Das System 1, 50 weist eine Vorrichtung 40 auf, um das Gewicht des Nahrungsmittels 2 zu messen. Somit stellt die Garvorrichtung 50 einen Ofen dar, mit einer integrierten Waage. Beispielsweise kann die Vorrichtung 50 integrierte Dehnungsmessstreifen aufweisen, die nicht explizit gezeigt sind, mit deren Hilfe die Eingangsgröße "Gewicht" 102 des Nahrungsmittels 2 bestimmbar ist. Selbstverständlich sind alternative Messmethoden zur Ermittlung des Gewichts denkbar. Bei diesem Ausführungsbeispiel ermittelt somit die Objekterkennung einen Teil der Eingangsgrößen 100, die Vorrichtung 40 hat hingegen die Funktion, die Eingangsgröße 102 zu ermitteln.

Unabhängig davon, ob die Objekterkennung 10 sämtliche Eingangsgrößen 100 ermittelt oder zumindest teilweise eine Eingangsgröße 102 durch die Vorrichtung 40 bestimmt wird, werden sämtliche Eingangsgrößen 100 der Kontrolleinheit 20 übergeben, die in Abhängigkeit der Eingangsgrößen 100 Gardaten 111, 112 bestimmt, welches in Fig. 5 und Fig. 6 schematisch gezeigt ist. In Fig. 5 können über die Objekterkennung 10 sämtliche Gardaten 111, 112 bestimmt werden. In Fig. 6 ist schematisch gezeigt, dass die Kontrolleinheit 20 aus den ermittelten Eingangsgrößen 100 einen Teil der Gardaten 111 bestimmen kann. Ein weiterer Teil der Gardaten 112 wird über die Vorrichtung 40 zunächst gemessen und anschließend der Kontrolleinheit 20 zur Verfügung gestellt.

Die Energieeinheit 30 kann zum Beispiel in einer Wand 51 integriert sein. Beispielhaft zeigt Fig. 1, dass die Energieeinheit 30 an der Decke 54 angeordnet ist. Ebenfalls ist es denkbar, was explizit jedoch nicht gezeigt ist, dass die Energieeinheit 30 alternativ oder zusätzlich am Boden 52 und/oder an zumindest einer Seitenwand 53 angeordnet ist. In Fig. 9 ist beispielsweise gezeigt, dass die Energieeinheit 30 aus einer Vielzahl an Energieelementen 31 ausgebildet ist, die matrixmäßig angeordnet sind. Die Energieeinheit 30 ist flächig ausgebildet. Vorteilhafterweise ist die flächige Energieeinheit 30 den Abmaßen einer Wand 53, insbesondere der Decke 54, angepasst, welches in Fig. 1 beispielsweise gezeigt ist. Jedes Energieelement 31 ist als Antenne ausgebildet, mit der Energie als Hochfrequenzstrahlung in den Garraum 3 aussendbar ist. Besonders vorteilhaft ist, dass die Antennen derart ausgebildet sind, dass sie individuell ansteuerbar sind, sodass eine Mehrzahl an Garraumzonen 4, 5 im Garraum 3 entstehen, welches in Fig. 10 gezeigt ist. Erkennt beispielsweise die Objekterkennung 10, dass zwei unterschiedliche Arten an Nahrungsmitteln 2 im Garraum 3 vorhanden sind, erfolgt zunächst die bereits beschriebene Bestimmung der Gardaten 110. Anschließend kann individuell jedes Nahrungsmittel 2, welches sich in dem Garraum 3 befindet, über die Energieeinheit 30 gegart werden. Hierbei werden die Energieelemente 31 entsprechend angesteuert, die Hochfrequenzstrahlung in Richtung des jeweiligen Nahrungsmittels 2 aussenden. Die Kontrolleinheit 20 sorgt hierbei dafür, dass die Energieeinheit 30 die entsprechenden Gardaten erhält.

In Fig. 2 ist gezeigt, dass das System 1, 50 mit einer Cloud 60 ausgeführt sein kann, die beispielsweise die Datenbank 120 und/oder die Kontrolleinheit 20 aufweisen kann. Die Garvorrichtung 50 weist eine Schnittstelle 56 zur Kommunikation mit der Cloud 60 auf. Beispielsweise kann die Schnittstelle 56 dafür sorgen, dass die von der Objekterkennung 10 ermittelten Eingangsgrößen 100 zur Cloud 60 versendet werden. Die Cloud 60 kann gemäß Fig. 3 und/oder Fig. 5 bis Fig. 8 entsprechend ausgelegt sein, um Gardaten 110 zu ermitteln, wobei diese anschließend an die Garvorrichtung 50 gesendet werden. Entsprechend der Gardaten 110 kann die Energieeinheit 30 betrieben werden.

In Fig. 11 ist schematisch gezeigt, dass die Objekterkennung 10 außerhalb des Garraumes 3 liegt, wobei die Objekterkennung 10 eine mobile Objekterkennungsvorrichtung 10 ist, die beispielsweise der Benutzer in seiner Hand tragen kann. Über die mobile Objekterkennungsvorrichtung 10 können teilweise oder sämtliche Eingangsgrößen 100 außerhalb des Garraumes 3 ermittelt werden. Anschließend kann die Objekterkennungsvorrichtung 10 über ihre Kommunikationsschnittstelle 12 die Eingangsgrößen 100 der Garvorrichtung 50 übersenden, die wiederrum diese Daten über ihre Schnittstelle 56 erhält. Die Kontrolleinheit 20 bestimmt im Anschluss entsprechende Gardaten 110. Alternativ ist denkbar, dass die Gardaten 110 innerhalb der mobilen Objekterkennungsvorrichtung 10 ermittelt werden und anschließend der Garvorrichtung 50 übermittelt werden. In einem weiteren Ausführungsbeispiel gemäß Fig. 11 ist es ebenfalls denkbar, dass die ermittelten Eingangsgrößen 100 zunächst an eine Cloud 60 gesendet werden, die beispielsweise über eine Datenbank 120 und/oder eine Kontrolleinheit 20 entsprechende Gardaten 110 ermittelt. Die in der Cloud 60 ermittelten Gardaten 110 können auf direktem Weg der Garvorrichtung 50 übermittelt werden oder zunächst der mobilen Objekterkennungsvorrichtung 10, über die anschließend die Gardaten 110 der Garvorrichtung 50 zur Verfügung gestellt werden können.

Vorteilhafterweise weist die Objekterkennung 10 eine thermische Isolierung 13 auf, siehe beispielhaft in Fig. 1 und Fig. 2, um die Objekterkennung 10 vor Wärme, Verschmutzung, Staub etc. zu schützen. Ebenfalls kann in einem Ausführungsbeispiel, wie in Fig. 1 gezeigt, das System 1, 50 mit einer Lichtquelle 15 ausgebildet sein, um für die Objekterkennung 10 genügend Licht bereitzustellen zur Bestimmung der Eingangsgrößen des Nahrungsmittels 2. Während des Garprozesses ist die Lichtquelle 15 sowohl in einen aktivierten als auch in einen deaktivierten Zustand bringbar, welches vorteilhafterweise der Benutzer oder das System auswählt.

Beispielsweise kann gemäß Fig. 1 die Garvorrichtung 50 mit einer Anzeige 55 ausgeführt sein, die beispielsweise sämtliche Eingangsgrößen 100, Gardaten 110 anzeigen kann. Ebenfalls kann über die Anzeige 55 der Benutzer individuell Eingangsgrößen 100 eingeben und/oder Gardaten 110 verändern oder neu eingeben. Die Anzeige 55 ist vorteilhafterweise mit der Kontrolleinheit 20 und/oder mit der Objekterkennung 10 in Datenkommunikation. Fig. 1 zeigt auch, dass die Garvorrichtung 50 auch als Waage verwendet werden kann, wobei das Gewicht 102 dem Benutzer über die Anzeige 55 anzeigbar ist, ohne dass der eigentliche Garprozess gestartet ist.

In Fig. 12 ist ein weiteres Ausführungsbeispiel des erfindungsgemäßen Systems 1 gezeigt, welches aus einer Vielzahl an Garvorrichtungen 50 ausgeführt ist, die jeweils mit einer Cloud 60 in Datenkommunikation stehen. Das Ausführungsbeispiel gemäß Fig. 2 und gemäß Fig. 11 ist in Fig. 12 abbildbar. Ebenfalls ist es denkbar, dass die Datenbank 120 in der Cloud 60 aufgeführt sein kann. Das bedeutet, dass die Cloud 60 selbstlernend ausgeführt ist, zum Beispiel kann über eine Vielzahl an gemessenen Eingangsgrößen 100 die Datenbank 120 mit Daten so aufgefüllt werden, dass viel schneller und leichter Gardaten 110 für die restlichen Garvorrichtungen 50 abgeleitet werden können.

Gemäß Fig. 1 ist es denkbar, dass eine externe Einheit 70 vorgesehen ist, die mit der Objekterkennung 10 in Datenkommunikation steht, um während des Garprozesses Bilder und/oder Informationen zu erhalten, die der Benutzer der externen Einheit 70 entnehmen kann. Bei der externen Einheit 70 kann es sich beispielsweise um einen mobilen Computer und/oder ein Mobiltelefon oder eine Anzeigevorrichtung handeln.

Die in Fig.1 beschriebenen Merkmale lassen sich in den Systemen gemäß Fig. 2 bis Fig. 12 ebenfalls realisieren, worauf, um Wiederholungen zu vermeiden, nicht explizit eingegangen wird.

### Bezugszeichenliste

- 1, 50: System
- 2: Nahrungsmittel
- 3: Garraum
- 4: Garraumzone
- 5: Garraumzone

- 10: Objekterkennung
- 12: Kommunikationsschnittstelle
- 13: thermische Isolierung
- 14: Kamera
- 15: Lichtquelle

- 20: Kontrolleinheit

- 30: Energieeinheit
- 31: Energieelement

- 40: Vorrichtung (Gewichtsmessung)

- 50: Ofen, Garvorrichtung
- 51: Wände
- 52: Boden
- 53: Seitenwand
- 54: Decke
- 55: Anzeige
- 56: Schnittstelle

- 60: Cloud

- 70: externe Einheit
- 100: Eingangsgröße
- 101: Größe
- 102: Gewicht
- 103: Art
- 104: Anzahl
- 105: Temperatur
- 106: Position im Garraum

- 110: Gardaten
- 111: Garzeit
- 112: Gartemperatur

- 120: Datenbank

- 130: Funktionsdaten

## Patentansprüche

1. System (1, 50) zur Zubereitung von mindestens einem Nahrungsmittel (2), mit
einem Garraum (3), in dem das Nahrungsmittel (2) zubereitbar ist,
einer Objekterkennung (10) zur automatischen Ermittlung von Eingangsgrößen (100) des Nahrungsmittels (2),
einer Kontrolleinheit (20), die anhand der Eingangsgrößen (100) Gardaten (110) ermittelt,
einer Energieeinheit (30), um in Abhängigkeit der Gardaten (110) eine dem Nahrungsmittel (2) spezifizierte Zuführung von Energie in den Garraum (3) auszuführen, wobei durch die Objekterkennung (10) zumindest die Eingangsgröße (100) Art und/oder Größe des Nahrungsmittels (2) ermittelbar und die Eingangsgröße (100) Gewicht (102) unter Berücksichtigung von Funktionsdaten (130) berechenbar ist und/oder durch die Objekterkennung (10) die Eingangsgröße (100) Gewicht (102) des Nahrungsmittels (2) messbar ist,
wobei die Gardaten (110) eine Zubereitungsvorschrift zum Garen des Nahrungsmittels (2) bestimmen, wobei die Zubereitungsvorschrift zum Garen des sich im Garraum (3) befindenden Nahrungsmittels (2) automatisch verwendbar ist.

2. System (1 ,50) nach Anspruch 1,
**dadurch gekennzeichnet,**
**dass** die Eingangsgröße (100) zumindest ein der folgenden Parameter des Nahrungsmittels (2) ist:
- Art (103)
- Anzahl (104)
- Temperatur (105)
- Position im Garraum (106)

3. System (1, 50) nach Anspruch 1 oder 2,
**dadurch gekennzeichnet,**
**dass** die Gardaten (110) mindestens eine der folgenden Größen sind:
- Garzeit (111)
- Gartemperatur (112).

4. System (1, 50) nach einem der vorhergehenden Ansprüche,
**dadurch gekennzeichnet,**
**dass** das System (1, 50) eine Garvorrichtung (50) ist, die den Garraum (3) und die Energieeinheit (30) und vorzugsweise die Objekterkennung (10) aufweist, insbesondere dass die Garvorrichtung (50) ein Ofen ist.

5. System (1, 50) nach einem der vorhergehenden Ansprüche,
**dadurch gekennzeichnet,**
**dass** die Objekterkennung (10) zumindest eine Kamera (14) aufweist, durch die zumindest eine Eingangsgröße (100) ermittelbar ist, insbesondere dass mehrere Kameras (14) vorgesehen sind.

6. System (1, 50) nach einem der vorhergehenden Ansprüche,
**dadurch gekennzeichnet,**
**dass** die Objekterkennung (10) die Kontrolleinheit (20) und/oder eine Vorrichtung (40) zur Messung zumindest einer Eingangsgröße (100), insbesondere des Gewichtes (102) aufweist.

7. System (1, 50) nach einem der vorhergehenden Ansprüche,
**dadurch gekennzeichnet,**
**dass** die Objekterkennung (10) derart ausgebildet ist, dass die Objekterkennung (10) über die ermittelten Eingangsgrößen (100) das Gewicht (102) bestimmt.

8. System (1, 50) nach einem der vorhergehenden Ansprüche,
**dadurch gekennzeichnet,**
**dass** die Vorrichtung (40) eine Waage ist.

9. System (1, 50) nach einem der vorhergehenden Ansprüche,
**dadurch gekennzeichnet,**
**dass** eine Datenbank (120) vorgesehen ist, aus der Funktionsdaten (130) zur Ermittlung der Gardaten (110) durch die Kontrolleinheit (20) auslesbar sind oder aus der Gardaten (110) durch die Kontrolleinheit (20) auslesbar sind, insbesondere dass die Garvorrichtung (50) die Datenbank (120) aufweist.

10. System (1, 50) nach einem der Ansprüche 4 bis 9,
**dadurch gekennzeichnet,**
**dass** die Garvorrichtung (50) Wände (51) aufweist, die den Garraum (3) begrenzen, insbesondere die Wände (51) einen Boden (52), Seitenwände (53) und eine Decke (54) umfassen.

11. System (1, 50) nach einem der vorhergehenden Ansprüche,
**dadurch gekennzeichnet,**
**dass** die Energieeinheit (30) in zumindest einer Wand (51) angeordnet ist, wobei die Energieeinheit (30) eine Vielzahl an Energieelementen (31) aufweist, die derart in oder an der zumindest einen Wand (51) angeordnet sind, dass sich eine flächige Energieeinheit (30) ergibt, insbesondere dass die flächige Energieeinheit (30) den Abmaßen der zumindest einen Wand (51) angepasst ist, in der oder an der die Energieeinheit (30) angeordnet ist, wobei die flächige Energieeinheit (30) mindestens 50 % den Abmaßen der zumindest einen Wand (51) entspricht, vorzugsweise die flächige Energieeinheit (30) mindestens 80 % den Abmaßen der zumindest einen Wand (51) entspricht.

12. System (1, 50) nach Anspruch 11,
**dadurch gekennzeichnet,**
**dass** das Energieelement (31) als Antenne ausgebildet ist, mit der Energie als Hochfrequenzstrahlung in den Garraum (3) aussendbar ist, insbesondere dass die Antennen derart ausgebildet sind, dass sie individuell ansteuerbar sind, so dass eine Mehrzahl an Garraumzonen (4, 5) im Garraum (3) entstehen.

13. System (1, 50) nach einem der Ansprüche 4 bis 12,
**dadurch gekennzeichnet,**
**dass** die Garrvorrichtung (50) eine Anzeige (55) aufweist, mit der zumindest eine Eingangsgröße (100) und/oder Gardaten (110) anzeigbar sind und/oder dass eine Cloud (60) vorgesehen ist, die die Datenbank (120) und/oder die Kontrolleinheit (20) aufweist.

14. System (1, 50) nach einem der vorhergehenden Ansprüche,
**dadurch gekennzeichnet,**
**dass** die Objekterkennung (10) eine mobile Objekterkennungsvorrichtung ist, mit der zumindest teilweise Eingangsgrößen (100) außerhalb des Garraumes (3) ermittelbar sind, wobei die Objekterkennungsvorrichtung (10) Kommunikationsschnittstellen (12) aufweist, so dass eine Datenkommunikation zwischen der Cloud (60) und/oder der Garrvorrichtung (50) und/oder der Kontrolleinheit (20) möglich ist, insbesondere dass die Objekterkennung (10) außerhalb des Garraums (3) erfolgt.

15. System (1, 50) nach einem der vorhergehenden Ansprüche,
**dadurch gekennzeichnet,**
**dass** die Objekterkennung (10) eine Lichtquelle (15) zur Ausleuchtung des Garraumes (3) aufweist.

16. System (1, 50) nach einem der vorhergehenden Ansprüche,
**dadurch gekennzeichnet,**
**dass** eine thermische Isolierung (13) zwischen der Objekterkennung (10) und dem Garraum (3) vorgesehen ist.

17. Verfahren zum Betreiben eines Systems (1, 50), insbesondere nach einem der vorhergehenden Ansprüche, für eine Zubereitung von mindestens einem in einem Garraum (3) sich befindenden Nahrungsmittel (2), mit
einer Objekterkennung (10), die automatisch Eingangsgrößen (100) des Nahrungsmittels (2) ermittelt,
einer Kontrolleinheit (20), die anhand der Eingangsgrößen (100) Gardaten (110) ermittelt,
einer Energieeinheit (30), die in Abhängigkeit der Gardaten (110) eine dem Nahrungsmittel (2) spezifizierte Energie in den Garraum (3) zuführt,
wobei die Objekterkennung (10) zumindest die Eingangsgröße (100) Art und/oder Größe des Nahrungsmittels (2) ermittelt und die Eingangsgröße (100) Gewicht (102) unter Berücksichtigung von Funktionsdaten (130) berechnet wird und/oder die Objekterkennung (10) die Eingangsgröße (100) Gewicht (102) des Nahrungsmittels (2) misst,
wobei die Gardaten (110) eine Zubereitungsvorschrift zum Garen des Nahrungsmittels (2) bestimmen, wobei die Zubereitungsvorschrift zum Garen des sich im Garraum (3) befindenden Nahrungsmittels (2) automatisch verwendet wird.

18. Verfahren nach Anspruch 17,
**dadurch gekennzeichnet,**
**dass** die Eingangsgröße (100) zumindest ein der folgenden Parameter des Nahrungsmittels ist:
- Art (103)
- Anzahl (104)
- Temperatur (105)
- Position im Garraum (106),
wobei die Gardaten (110) mindestens eine der folgenden Größen sind:
- Garzeit (111)
- Gartemperatur (112)

19. Verfahren nach Anspruch 17 oder 18,
**dadurch gekennzeichnet,**
**dass** eine Datenbank (120) Funktionsdaten (130) aufweist, die zumindest teilweise in Korrelation mit den Eingangsgrößen (100) stehen, wobei aus den Funktionsdaten (130) Eingangsgrößen (100) und/oder Gardaten (110) ermittelt werden.

20. Verfahren nach einem der vorhergehenden Verfahrensansprüche,
**dadurch gekennzeichnet,**
**dass** die Energieeinheit (30) eine Vielzahl an Energieelementen (31) aufweist, die insbesondere nebeneinander angeordnet sind, so dass dem Garraum (3) gleichmäßig Energie zugeführt werden kann, wobei in Abhängigkeit von den Eingangsgrößen (100) und/oder Gardaten (110) derart Energie dem Garraum (3) zuführbar ist, dass mehrere Garraumzonen (4, 5) entstehen, die mit unterschiedlichen Gardaten (110) betreibbar sind.

21. Verfahren nach einem der vorhergehenden Verfahrensansprüche,
**dadurch gekennzeichnet,**
**dass** die Objekterkennung (10) mit einer externen Einheit (70) in Datenkommunikation steht, um während des Garprozesses die Eingangsgrößen (100) und/oder Gardaten (110) und/oder Bilder des Nahrungsmittels (2) aufzunehmen und der externen Einheit (70) zu senden, wobei die externe Einheit (70) ein mobiler Computer und/oder ein Mobiltelefon und/oder Tabletcomputer und/oder eine Anzeigevorrichtung ist.

## Claims

1. A system (1, 50) for preparing at least one food item (2), comprising
a cooking chamber (3) in which the food item (2) can be prepared,
an object detection unit (10) for automatically determining input variables (100) of the food item (2),
a control unit (20) that determines cooking data (110) based on the input variables (100),
an energy unit (30) for supplying energy to the cooking chamber (3) in a manner specified for the food item (2) based on the cooking data (110),
wherein the object detection unit (10) can determine at least the input variable (100) type and/or size of the food item (2), and the input variable (100) weight (102) can be calculated by the object detection unit (10) taking into account functional data (130), and/or the object detection unit (10) can measure the input variable (100) weight (102) of the food item (2),
wherein the cooking data (110) determine a preparation instruction for cooking the food item (2), wherein the preparation instruction for cooking the food item (2) located in the cooking chamber (3) can be used automatically.

2. System (1, 50) according to claim 1,
**characterized in that**
the input variable (100) is at least one of the following parameters of the food item (2):
- type (103)
- quantity (104)
- temperature (105)
- position in the cooking chamber (106)

3. System (1, 50) according to claim 1 or 2,
**characterized in that**
the cooking data (110) are at least one of the following parameters:
- cooking time (111)
- cooking temperature (112).

4. System (1, 50) according to one of the preceding claims,
**characterized in that**
the system (1, 50) is a cooking device (50) comprising the cooking chamber (3) and the energy unit (30) and preferably the object detection unit (10), in particular that the cooking device (50) is an oven.

5. System (1, 50) according to one of the preceding claims,
**characterized in that**
the object detection unit (10) comprises at least one camera (14) by means of which at least one input variable (100) can be determined, in particular that multiple cameras (14) are provided.

6. System (1, 50) according to one of the preceding claims,
**characterized in that**
the object detection unit (10) comprises the control unit (20) and/or a device (40) for measuring at least one input variable (100), in particular the weight (102).

7. System (1, 50) according to one of the preceding claims,
**characterized in that**
the object detection unit (10) is configured such that the object detection unit (10) determines the weight (102) based on the determined input variables (100).

8. System (1, 50) according to one of the preceding claims,
**characterized in that**
the device (40) is a scale.

9. System (1, 50) according to any of the preceding claims,
**characterized in that**
a database (120) is provided from which functional data (130) for determining the cooking data (110) can be read by the control unit (20), or from which the cooking data (110) can be read by the control unit (20), in particular that the cooking device (50) comprises the database (120).

10. System (1, 50) according to any one of claims 4 to 9,
**characterized in that**
the cooking device (50) comprises walls (51) that delimit the cooking chamber (3), in particular the walls (51) comprise a bottom (52), side walls (53), and a ceiling (54).

11. System (1, 50) according to any one of the preceding claims,
**characterized in that**
the energy unit (30) is arranged in at least one wall (51), wherein the energy unit (30) comprises a plurality of energy elements (31) which are arranged in or on the at least one wall (51) such that a flat energy unit (30) is formed, in particular such that the flat energy unit (30) is adapted to the dimensions of the at least one wall (51) in or on which the energy unit (30) is arranged, wherein the flat energy unit (30) corresponds to at least 50% of the dimensions of the at least one wall (51), preferably the flat energy unit (30) corresponds to at least 80% of the dimensions of the at least one wall (51).

12. System (1, 50) according to claim 11,
**characterized in that**
the energy element (31) is designed as an antenna with which energy can be emitted into the cooking chamber (3) as high-frequency radiation, in particular that the antennas are designed such that they can be individually controlled, so that a plurality of cooking chamber zones (4, 5) can be created in the cooking chamber (3).

13. System (1, 50) according to any one of claims 4 to 12,
**characterized in that**
the cooking device (50) comprises a display (55) with which at least one input variable (100) and/or cooking data (110) can be displayed and/or that a cloud (60) is provided, which comprises the database (120) and/or the control unit (20).

14. System (1, 50) according to any one of the preceding claims,
**characterized in that**
the object detection unit (10) is a mobile object detection device with which input variables (100) can be determined at least partially outside the cooking chamber (3), wherein the object detection unit (10) comprises communication interfaces (12) so that data communication between the cloud (60) and/or the cooking device (50) and/or the control unit (20) is possible, in particular such that the object detection unit (10) operates outside the cooking chamber (3).

15. System (1, 50) according to one of the preceding claims,
**characterized in that**
the object detection unit (10) comprises a light source (15) for illuminating the cooking chamber (3).

16. System (1, 50) according to one of the preceding claims,
**characterized in that**
a thermal insulation (13) is provided between the object detection unit (10) and the cooking chamber (3).

17. Method for operating a system (1, 50), in particular according to one of the preceding claims, for preparing at least one food item (2) located in a cooking chamber (3), comprising an object detection unit (10) that automatically determines input variables (100) of the food item (2),
a control unit (20) that, based on the input variables (100), determines cooking data (110), an energy unit (30) that supplies an energy specified for the food item (2) to the cooking chamber (3) depending on the cooking data (110),
wherein the object detection unit (10) determines at least the input variable (100) type and/or size of the food item (2), and the input variable (100) weight (102) is calculated taking into account functional data (130), and/or the object detection unit (10) measures the input variable (100) weight (102) of the food item (2),
wherein the cooking data (110) determine a preparation instruction for cooking the food item (2), wherein the preparation instruction for cooking the food item (2) located in the cooking chamber (3) is used automatically.

18. The method according to claim 17,
**characterized in that**
the input variable (100) is at least one of the following parameters of the food item (2):
- type (103)
- quantity (104)
- temperature (105)
- position in the cooking chamber (106),
wherein the cooking data (110) are at least one of the following parameters:
- cooking time (111)
- cooking temperature (112)

19. The method according to claim 17 or 18,
**characterized in that**
a database (120) contains functional data (130) that are at least partially correlated with the input variables (100), wherein input variables (100) and/or cooking data (110) are determined from the functional data (130).

20. A method according to any of the preceding method claims,
**characterized in that**
the energy unit (30) comprises a plurality of energy elements (31) which are arranged, in particular, side by side, so that the cooking chamber (3) can be supplied with energy uniformly, wherein, depending on the input variables (100) and/or cooking data (110), energy can be supplied to the cooking chamber (3) in such a way that multiple cooking chamber zones (4, 5) are created, which can be operated with different cooking data (110).

21. A method according to any of the preceding method claims,
**characterized in that**
the object detection unit (10) communicates with an external unit (70) to capture the input variables (100) and/or cooking data (110) and/or images of the food item (2) and to transmit them to the external unit (70), wherein the external unit (70) is a mobile computer and/or a mobile phone and/or a tablet computer and/or a display device.

## Revendications

1. Système (1, 50) destiné à la préparation d'au moins un aliment (2), comprenant
une enceinte de cuisson (3) dans laquelle l'aliment (2) peut être préparé,
un dispositif de détection d'objet (10) destiné à déterminer automatiquement des grandeurs d'entrée (100) de l'aliment (2),
une unité de contrôle (20) qui, à partir des grandeurs d'entrée (100), détermine des données de cuisson (110),
une unité d'énergie (30) pour effectuer, en fonction des données de cuisson (110), un apport d'énergie dans l'enceinte de cuisson (3) adapté au produit alimentaire (2),
le dispositif de détection d'objet (10) permettant de déterminer au moins la grandeur d'entrée (100) type et/ou taille de l'aliment (2), et la grandeur d'entrée (100) poids (102) pouvant être calculée en tenant compte de données de fonctionnement (130) et/ou la grandeur d'entrée (100) poids (102) de l'aliment (2) est mesurable,
les données de cuisson (110) déterminant une recette de préparation pour la cuisson de l'aliment (2), la recette de préparation pour la cuisson de l'aliment (2) se trouvant dans l'enceinte de cuisson (3) pouvant être utilisée automatiquement.

2. Système (1, 50) selon la revendication 1,
**caractérisé en ce que**
la grandeur d'entrée (100) est au moins l'un des paramètres suivants de l'aliment (2) :
- type (103)
- nombre (104)
- température (105)
- position dans l'enceinte de cuisson (106)

3. Système (1, 50) selon la revendication 1 ou 2,
**caractérisé en ce que**
les données de cuisson (110) sont au moins l'une des grandeurs suivantes :
- temps de cuisson (111)
- température de cuisson (112).

4. Système (1, 50) selon l'une des revendications précédentes,
**caractérisé en ce que**
le système (1, 50) est un appareil de cuisson (50) qui comprend l'enceinte de cuisson (3) et l'unité d'énergie (30) et, de préférence, le dispositif de détection d'objets (10), en particulier que le dispositif de cuisson (50) est un four.

5. Système (1, 50) selon l'une des revendications précédentes,
**caractérisé en ce que**
le dispositif de détection d'objets (10) comprend au moins une caméra (14) permettant de déterminer au moins une grandeur d'entrée (100), en particulier **en ce que** plusieurs caméras (14) sont prévues.

6. Système (1, 50) selon l'une des revendications précédentes,
**caractérisé en ce que**
le dispositif de détection d'objets (10) comprend l'unité de contrôle (20) et/ou un dispositif (40) destiné à mesurer au moins une grandeur d'entrée (100), en particulier le poids (102).

7. Système (1, 50) selon l'une des revendications précédentes,
**caractérisé en ce que**
le dispositif de détection d'objets (10) est conçue de telle sorte que le dispositif de détection d'objet (10) détermine le poids (102) à partir des grandeurs d'entrée (100) déterminées.

8. Système (1, 50) selon l'une des revendications précédentes,
**caractérisé en ce que**
le dispositif (40) est une balance.

9. Système (1, 50) selon l'une des revendications précédentes,
**caractérisé en ce qu'**
il est prévu une base de données (120) à partir de laquelle des données de fonctionnement (130) permettant de déterminer les données de cuisson (110) peuvent être lues par l'unité de contrôle (20) ou à partir de laquelle les données de cuisson (110) peuvent être lues par l'unité de contrôle (20), en particulier que le dispositif de cuisson (50) comprend la base de données (120).

10. Système (1, 50) selon l'une des revendications 4 à 9,
**caractérisé en ce que**
le dispositif de cuisson (50) comporte des parois (51) qui délimitent l'enceinte de cuisson (3), en particulier les parois (51) comprennent un fond (52), des parois latérales (53) et un plafond (54).

11. Système (1, 50) selon l'une des revendications précédentes,
**caractérisé en ce que**
l'unité d'énergie (30) est disposée dans au moins une paroi (51), l'unité d'énergie (30) comportant une pluralité d'éléments d'énergie (31) qui sont disposés dans ou sur ladite au moins une paroi (51) de manière à former une unité d'énergie plane (30), en particulier de telle sorte que l'unité d'énergie plane (30) soit adaptée aux dimensions de ladite au moins une paroi (51) dans laquelle ou sur laquelle l'unité d'énergie (30) est disposée, l'unité d'énergie plane (30) correspondant à au moins 50 % des dimensions de ladite au moins une paroi (51), de préférence l'unité d'énergie plane (30) correspondant à au moins 80 % des dimensions de la au moins une paroi (51).

12. Système (1, 50) selon la revendication 11,
**caractérisé en ce que**
l'élément d'énergie (31) est conçu comme une antenne permettant d'émettre de l'énergie sous forme de rayonnement haute fréquence dans l'enceinte de cuisson (3), en particulier **en ce que** les antennes sont conçues de telle sorte qu'elles peuvent être commandées individuellement, de manière à créer une pluralité de zones d'enceinte de cuisson (4, 5) dans l'enceinte de cuisson (3).

13. Système (1, 50) selon l'une des revendications 4 à 12,
**caractérisé en ce que**
le dispositif de cuisson (50) comporte un affichage (55) permettant d'afficher au moins une grandeur d'entrée (100) et/ou des données de cuisson (110) et/ou qu'un cloud (60) est prévu, lequel comporte la base de données (120) et/ou l'unité de contrôle (20).

14. Système (1, 50) selon l'une des revendications précédentes,
**caractérisé en ce que**
le dispositif de détection d'objets (10) est un dispositif mobile de détection d'objets permettant de déterminer au moins en partie des grandeurs d'entrée (100) à l'extérieur de l'espace de cuisson (3), le dispositif de détection d'objets (10) comportant des interfaces de communication (12) permettant une communication de données entre le cloud (60) et/ou le dispositif de cuisson (50) et/ou l'unité de contrôle (20), en particulier de telle sorte que le dispositif de détection d'objet (10) s'effectue à l'extérieur de l'enceinte de cuisson (3).

15. Système (1, 50) selon l'une des revendications précédentes,
**caractérisé en ce que**
le dispositif de détection d'objets (10) comporte une source lumineuse (15) destinée à éclairer l'enceinte de cuisson (3).

16. Système (1, 50) selon l'une des revendications précédentes,
**caractérisé en ce qu'**
une isolation thermique (13) est prévue entre le dispositif de détection d'objets (10) et l'enceinte de cuisson (3).

17. Procédé de mise en œuvre d'un système (1, 50), en particulier selon l'une des revendications précédentes, pour la préparation d'au moins un aliment (2) se trouvant dans une enceinte de cuisson (3), comprenant
un dispositif de détection d'objet (10) qui détermine automatiquement des grandeurs d'entrée (100) de l'aliment (2),
une unité de contrôle (20) qui, à partir des grandeurs d'entrée (100), détermine des données de cuisson (110),
une unité d'énergie (30) qui, en fonction des données de cuisson (110), fournit à l'enceinte de cuisson (3) une énergie adaptée à l'aliment (2),
le dispositif de détection d'objet (10) déterminant au moins la grandeur d'entrée (100) le type et/ou la taille de l'aliment (2) et la grandeur d'entrée (100) le poids (102) est calculée en tenant compte de données de fonctionnement (130) et/ou le dispositif de détection d'objet (10) mesure la grandeur d'entrée (100) poids (102) de l'aliment (2),
les données de cuisson (110) déterminant une recette de préparation pour la cuisson de l'aliment (2), la recette de préparation étant automatiquement utilisée pour la cuisson de l'aliment (2) se trouvant dans l'enceinte de cuisson (3).

18. Procédé selon la revendication 17,
**caractérisé en ce que**
la grandeur d'entrée (100) est au moins l'un des paramètres suivants de l'aliment :
- type (103)
- quantité (104)
- température (105)
- position dans l'enceinte de cuisson (106),
les données de cuisson (110) étant au moins l'une des grandeurs suivantes :
- durée de cuisson (111)
- température de cuisson (112)

19. Procédé selon la revendication 17 ou 18,
**caractérisé en ce qu'**
une base de données (120) contient des données de fonctionnement (130) qui sont au moins partiellement en corrélation avec les grandeurs d'entrée (100), les grandeurs d'entrée (100) et/ou les données de cuisson (110) étant déterminées à partir des données de fonctionnement (130).

20. Procédé selon l'une des revendications de procédé précédentes,
**caractérisé en ce que**
l'unité d'énergie (30) comporte une pluralité d'éléments d'énergie (31) qui sont notamment disposés les uns à côté des autres, de sorte que l'enceinte de cuisson (3) puisse être alimentée en énergie de manière uniforme, l'énergie pouvant être fournie à l'enceinte de cuisson (3) en fonction des grandeurs d'entrée (100) et/ou des données de cuisson (110) de telle sorte que plusieurs zones de l'enceinte de cuisson (4, 5) soient créées, lesquelles peuvent être exploitées avec des données de cuisson (110) différentes.

21. Procédé selon l'une des revendications de procédé précédentes,
**caractérisé en ce que**
le dispositif de détection d'objet (10) est en communication de données avec une unité externe (70) afin d'enregistrer, pendant le processus de cuisson, les grandeurs d'entrée (100) et/ou les données de cuisson (110) et/ou des images de l'aliment (2) et de les transmettre à l'unité externe (70), l'unité externe (70) étant un ordinateur portable et/ou un téléphone mobile et/ou une tablette et/ou un dispositif d'affichage.
